# EUROPÄISCHE PATENTSCHRIFT

(11) **EP 1 043 045 B1**
(45) Veröffentlichungstag und Bekanntmachung des Hinweises auf die Patenterteilung: **15.12.2004**
(21) Anmeldenummer: 00106176.1
(22) Anmeldetag: 21.03.2000
(51) Int. Cl.: A62C 39/00

(54) **Feuerlöschanlage**
Fire extinguishing plant
Installation d'extinction d'incendie

(30) Priorität: 08.04.1999 DE 19915801
(43) Veröffentlichungstag der Anmeldung: 11.10.2000
(73) Patentinhaber: TOTAL WALTHER GmbH, Feuerschutz und Sicherheit, 51069 Köln (DE)
(72) Erfinder: Schroeder, Guido, 51515 Kürten (DE)
(74) Vertreter: Selting, Günther, Dipl.-Ing.

(56) Entgegenhaltungen:
- DE-A- 1 708 100
- US-A- 5 850 876

## Beschreibung

Die Erfindung betrifft ein Verfahren zum Betreiben einer Feuerlöschanlage mit einer tiefkalten Kohlensäure (CO₂) als Löschmittel, insbesondere einer CO₂-Niederdruckanlage (ca. 20 bar), in der das CO₂ in flüssiger Phase mit einer Temperatur von -18 °C bis-22 °C, insbesondere -20 °C in einem isolierten Behälter gelagert und mittels eines Kühlaggregates auf diese Temperatur gehalten und von dort mittels einer Verteilerleitung mit einem Bereichsventil zu einer Löschleitung mit Löschdüsen geführt wird, sowie eine nach dem Verfahren arbeitende Feuerlöschanlage. Ein derartiges Verfahren ist aus US-A-5 850 876 und DE 17 08100 A bekannt.

Derartige Feuerlöschanlagen sind sogenannte KOTIKA-Anlagen (Kohlensäure tiefkalt). CO₂ ist ein geruchs- und farbloses Gas, ein elektrischer Nichtleiter und wirkt weder ätzend, verschmutzend noch korrosiv. Durch Einblasen von Kohlensäure in einen Raum kann der Sauerstoffgehalt der Raumatmosphäre reduziert werden. Im Brandfall wird durch Verdrängen des Luftsauerstoffes die Brandreaktion erstickt.

Folgeschäden oder Verschmutzungen durch das Löschmittel können ausgeschlossen werden. KOTIKA-Anlagen eignen sich zur Bekämpfung von Bränden in der Lackherstellung und - verarbeitung, der Lebensmittelfabrikation, in Schaltanlagen, Rechenzentren, Walzwerken o.ä.

Die Löschanlage kann über jede geeignete und anerkannte Branderkennung und Löschanlagensteuerung ausgelöst werden. So kann beispielsweise mit einem pneumatisch-elektrischen oder mit einem pneumatischen Anregersystem die KOTIKA-Anlage durch Glasfaß-Anreger und zusätzlich über eine Handauslösung angesteuert werden. Das Glasfäßchen in einem Glasfaß-Anreger platzt beim Erreichen seiner Auslösetemperatur, oder durch Betätigen der Handauslösung wird die Steuerleitung entlastet und liefert damit ein pneumatisches Steuersignal.

Als Steuermedium dient CO₂-Gas aus dem Gaspolster der KOTIKA-Anlage. Der KOTIKA-Behälter steht auf einer Waage, die den Behälterinhalt kontrolliert. Bei Verlust von Kohlensäure wird über einen Kontakt eine Schwundmeldung ausgelöst.

Die CO₂-Lagertemperatur von ca. -20 °C wird durch das Kühlaggregat und die Isolierung des Behälters aufrechterhalten. Damit wird der Druck der geladenen flüssigen Kohlensäure auf ca. 20 bar gehalten. Mit dieser Technik kann Kohlensäure in großen Mengen rationell bevorratet werden. Wirtschaftlich ist ein Einsatz derartiger Anlagen ab einer CO₂-Lagermenge von 2000 kg. Ein KOTIKA-Behälter kann mehrere Löschbereiche über Bereichsventile versorgen.

Kohlensäure wirkt in löschwirksamer Konzentration lebensbedrohend, daher sind bei Raumkonzentrationen größer 5 %Vol CO₂ besondere Vorkehrungen für den Personenschutz vorzusehen.

In der KOTIKA-Anlage bildet sich im oberen Bereich des Löschmittel-Behälters und in der Verteilerleitung eine Gasphase. Die Gasmenge aus der Verteilerleitung muß im Brandfalle durch die Leitungen zu den Löschdüsen geführt werden. Somit wird im Brandfall zunächst ein CO₂-Gas aus den Löschdüsen abgeführt. Dieses Gas ist nicht löschfähig. Erst nach restloser Austragung der Gasphase wird das löschfähige Flüssiggas aus den Löschdüsen auf den Brandherd aufgebracht.

Bis die löschwirksame Flüssiggasphase wirksam wird, strömt währens eines Zeitfaktors von ca. 10 s die CO₂-Gasphase durch das Rohrnetz bis zu den Löschdüsen. Vor allem für den Objektschutz muß bei Anwendung von CO₂-Niederdruck-Feuerlöschanlagen dieser Zeitfaktor verkürzt werden. Dies ist bei sehr schnell wirksamen Verbrennungsvorgängen, wie z.B. an Walzgerüsten für die Aluminiumblechherstellung, für das zu schützende Objekt im Sinne einer schnellen und effektiven Brandlöschung unerläßlich. Es müssen hier aufgrund der brandspezifischen Einflußfaktoren und der damit verbundenen möglichen Schäden kürzere Gasphasen für eine erfolgreiche Brandlöschung realisiert werden.

Der Erfindung liegt die Aufgabe zugrunde, die löschfähige Flüssiggasphase schneller über die Löschdüsen auf den Brandherd aufzubringen. Der Zeitfaktor für die Gasphase soll ≤ 5 s sein.

Diese Aufgabe wird dadurch gelöst, daß das aus der Flüssigphase des Behälters abgezogene Löschmittel innerhalb der Verteilerleitung vom Behälter bis zum Bereichsventil gegen Kälteabstrahlung geschützt und somit das Löschmittel in der Verteilerleitung flüssig gehalten wird, und daß das sich in der Verteilerleitung bildende nach oben steigende CO₂-Gas dort abgezogen und in die Gasphase des Behälters zurückgeführt wird.

Mit dieser Maßnahme steht löschfähiges flüssiges CO₂ bis in den Bereich des Bereichsventils an, so daß und im Brandfalle sofort ein löschfähiges Mittel über die Löschdüsen auf den Brandherd aufgetragen wird. Dieses Verfahren ist insbesondere dann in vorteilhafter Weise einsetzbar, wenn der Löschmittel-Behälter gleichhoch oder höher als das Bereichventil liegt.

Wird aus der Flüssigphase des Behälters ein Teil des flüssigen Löschmittels abgezogen und in die tieferliegende Verteilerleitung geführt und gegen Kälteabstrahlung geschützt, dann wird mit Sicherheit vermieden, daß sich die Verteilerleitung mit Gas füllt.

Eine weitere erfindungsgemäße Maßnahme ist darin zu sehen, daß das flüssige Löschmittel mittels einer CO₂-Pumpe in einen Zwangsumlauf versetzt wird. Mit dem Zwangsumlauf des flüssigen CO₂ wird jederzeit sichergestellt, daß sich in der Verteilerleitung keine Gasphase bildet. Sollte sich jedoch eine Gasphase bilden, kann diese abgezogen werden., Somit ist die Forderung nach einem Beginn der Löschwirksamkeit der Anlage von ≤ 5 s erfüllt.

Besonders vorteilhaft ist, wenn das CO₂ mittels zweier oder mehrerer CO₂₋Pumpen gefördert wird, die parallel geschaltet und separat absperrbar sind. Hiermit wird eine absolute Betriebssicherheit geschaffen. Mit dieser Maßnahme kann bei einer der beiden Pumpen während des laufenden Betriebes eine Wartung oder Instandhaltung durchgeführt werden. Außerdem kann bei Ausfall einer Pumpe der Betrieb mit einer Pumpe weiter aufrechterhalten werden.

Eine weitere Erfindunggemäße Maßnahme wird, darin gesehen, daß die Feuerlöschanlage in einem Gleichdrucksystem mit einem Gasausgleich gefahren und das rückgeführte CO₂-Gas zusätzlich gekühlt wird.

Hiermit wird eine klassische CO₂-Niederdruckanlage mit einem Gasausgleichssystem und separatem Kühlaggregat für die Flüssiglagerung bis zum Bereichsventil ausgestattet. Das Gasausgleichssystem mit der Rückführung zum Löschmittel-Behälter verhindert auch hier die Gasphase in der Verteilerleitung. Dabei können die beiden Kühlaggregate über eine Kaskadenschaltung gesteuert werden, wobei im Normalbetrieb die Steuerung beider Kühlaggregate mittels eines Pressostaten erfolgt. Hierdurch wird bei einer klassischen CO₂-Niederdruckanlage ein autarker Betrieb der Gesamt-Löschanlage erreicht. Diese Verfahrensweise kann insbesondere dann vorteilhaft eingesetzt werden, wenn der Löschmittel-Behälter höher liegt als das Bereichsventil.

Ausgehend von einer Feuerlöschanlage mit einer tiefkalten Kohlensäure (CO₂) als Löschmittel, das in einem isolierten mit einem Kühlaggregat verbundenen Behälter gelagert ist, von dem eine mit einem Tauchrohr, einem Absperrventil und einem Bereichsventil versehene Verteilerleitung zu einer Löschleitung mit Löschdüsen abgeht, und der Behälter mit einer Füll-Leitung für das Löschmittel und einer Rückgasleitung versehen ist, wird erfindungsgemäß zur Durchführun des Verfahrens vorgeschlagen, daß die Verteilerleitung vom Löschmittelbehälter bis zum Bereichsventil mit einer Isolierung versehen und an der höchsten Stelle der Verteilerleitung eine Gas-Rückführleitung angeschlossen ist, deren anderes Ende in die Gasphase des Löschmittelbehälters geführt ist.

Eine besonders vorteilhafte Vorrichtung wird darin gesehen, daß ein Tauchrohr aus der Flüssigphase des Löschmittelbehälters geführt und an eine Bypassleitung angeschlossen ist, deren freies Ende in die Verteilerleitung geführt und mit einer Isolierung versehen ist. Dabei kann an der höchsten Stelle der Verteilerleitung eine Gasrückführleitung mit Absperrventil angeschlossen und mit einem in die Gasphase des Löschmittelbehälters geführten Entnahmerohres verbunden sein.

Des weiteren wird erfindungsgemäß vorgeschlagen, daß in die Gasrückführleitung ein Wärmetauscher eingebaut ist.

Für einen Zwangumlauf wird in die Bypassleitung eine (oder mehrere) CO₂-Gaspumpe eingebaut.

Einzelheiten der Erfindung sind in einem Ausführungsbeispiel in einer Zeichnung dargestellt und werden nachfolgend näher erläutert.

Es zeigen:
- Fig. 1: eine Feuerlöschanlage mit einem lotrechten Tauchrohr für das Löschmittel,
- Fig. 2: eine Feuerlöschanlage mit einem waagerechten Tauchrohr für das Löschmittel und
- Fig. 3: eine weitere Ausgestaltung der Erfindung.

In einem Löschmittelbehälter 1 mit einer Isolierung 2 ist tiefkalte Kohlensäure (CO₂) als Löschmittel gelagert. Eine Temperatur des Löschmittels von ca. -20 °C wird von einem Kühlaggregat 3 mit einer Verbindungsleitung 4 zum Löschmittelbehälter 1 aufrechterhalten. In den Löschmittelbehälter 1 ist gemäß Figur 1 ein lotrechtes Tauchrohr 6 eingelassen, an das eine mit Isolierung 21 versehene Verteilerleitung 5 mit einem Absperrventil 7 angeschlossen ist. Das andere Ende der Verteilerleitung 5 ist mit einer Löschleitung 8 mit Löschdüsen 10 verbunden und mit einem Bereichsventil 9 versehen. Die Ventile 7 und 9 können ebenfalls isoliert sein. Das Löschmittel wird über eine Füll-Leitung 11 mit einem Füllventil 12 in den Löschmittelbehälter 1 eingefüllt. Desweiteren ist eine Gasrückleitung 13 mit einem Absperrventil 14 vorgesehen. Mit 16 ist ein Sicherheitsventil in einer Sicherheitsleitung 15 bezeichnet. Eine nicht dargestellte Steuergasleitung ist zu einem Alarmventil einer mechanischen Verzögerungseinrichtung mit einem Löschventil geführt. Der Löschleitung 8 ist eine Anregerleitung 19 mit Anreger 20, z.B. Glasfäßchen-Anreger, zugeordnet, die einmal zu einer nicht dargestellten Handauslösung und zum anderen zur Steuerleitung 37 mit einer nicht dargestellten Steuerzentrale geführt ist.

Vor dem Bereichsventil 9 ist an die Verteilerleitung 5 eine Gasrückführleitung 17 mit einem Absperrventil 18 angeschlossen, die mittels eines Entnahmerohres 40 in die Gasphase 22 des Löschmittelbehälters 1 eingeführt ist. Fernerhin ist in den Löschmittelbehälter 1 ein weiteres Tauchrohr 27 eingelassen, an das eine Bypassleitung 24 mit einem Absperrventil 25 angeschlossen ist. Diese mit einer Isolierung 26 versehende Bypassleitung 24 ist mit dem anderen Ende mit der Verteilerleitung 5 verbunden. Die Verteilerleitung 5 füllt sich im oberen Bereich mit einer Gasphase 28, wobei sich die Grenzschicht 31 auf Höhe der Grenzschicht 30 im Löschmittelbehälter 1 einstellt. Des weiteren bildet sich vor dem Bereichsventil 9 ein Gaspolster 29, das als Isolierung für das Bereichsventil 9 dient.

Gemäß Figur 2 ist ein waagerechtes Tauchrohr 6a vorgesehen, an das die Verteilerleitung 5 angeschlossen ist. In diesem Ausführungsbeispiel ist die Gasrückführleitung in zwei Teilleitungen 17a und 17b aufgeteilt, zwischen denen ein Wärmetauscher 32 eingebaut ist. Zwischen dem Bereichsventil 9 und der Teilleitung 17a ist eine Steuerleitung 37 vorgesehen, in die ein Steuerventil 38 eingebaut ist. Außerdem ist zwischen dem Wärmetauscher 32 und der Verteilerleitung 5 eine weitere Rückführleitung 39 vorgesehen. In der Teilleitung 17b bildet sich ein Gaspolster 28a.

Gemäß Figur 3 ist die Bypassleitung in zwei Teilleitungen 24a und 24b aufgeteilt, zwischen denen zwei parallel zueinander verlaufende Pumpenleitungen 35 und 36 vorgesehen sind, in denen jeweils eine CO₂-Pumpe 33 und 34 eingebaut ist. Die Pumpenleitungen 35,36 und die Pumpen 33,34 sind mit einer Isolierung 26 umgeben und vor dem Bereichsventil 9 mit der Verteilerleitung 5 verbunden.

Die erfindungsgemäße Wirkung ist wie folgt:

### Verfahrensvariante 1

Gemäß Figur 1 ist ein einfacher Anlagenaufbau realisiert. Hierbei ist Voraussetzung, daß das Bereichsventil 9 tiefer liegt als der Löschmittelbehälter 1. Die absperrbare Bypassleitung 24 verbindet den Löschmittelbehälter 1 und die Verteilerleitung 5 zu dem Bereichsventil 9. Somit ist die Gasund Flüssigkeitsphase miteinander verbunden und bildet eine kommunizierende Röhre. Es stellt sich ein natürlicher Umlauf ein. Mit der Bypassleitung 24 wird verhindert, daß sich die gesamte Verteilerleitung 5 mit Gas füllt und demzufolge ein verzögerter Löschvorgang eingeleitet wird.

Im Brandfalle 1 muß nur ein kleiner Kaltzer-Gasanteil abgeführt werden, so daß das flüssige Löschmittel schneller an den Löschdüsen 10 wirksam wird.

### Verfahrensvariante 2

Hier wird eine CO₂-Niederdruck-Löschanlage mit einem Gasausgleichssystem mittels eines separaten Wärmetauschers 32 für die Flüssiglagerung ausgestattet. Mit dem Wärmetauscher 32 wird die aufsteigende Gasphase 28a rückgeführt und mittels der Rückführleitung 39 in die Verteilerleitung 5 rückgeführt. Über die Teilleitung 17a wird ein Gleichdrucksystem geschaffen und somit sichergestellt, daß sich die die Grenzschichten 30 und 30a immer auf gleicher Höhe befinden. Bei dieser Verfahrensvariante ist die Verteilerleitung vollständig mit einem flüssigen CO₂-Löschmittel gefüllt.

### Verfahrensvariante 3

Sollte die geometrische Ausgestelltung der Verteilerleitung 5 einen natürlichen Umlauf des Löschmittels nicht zulassen, so wird ein CO₂-Zwangsumlauf mittels einer oder mehrerer CO₂-Pumpen 33,34 (Fig. 3) realisiert.

Bei der Anwendung von zwei CO₂-Pumpen kann bei Ausfall einer Pumpe der Betrieb aufrechterhalten werden. Außerdem kann während des laufenden Betriebes an einer Pumpe eine Wartung oder Instandhaltung durchgeführt werden.

Die Verfahrensvarianten 1 bis 3 können ohne weiteres miteinander oder einzeln kombiniert werden.

## Patentansprüche

1. Verfahren zum Betreiben einer Feuerlöschanlage mit einer tiefkalten Kohlensäure (CO₂) als Löschmittel, insbesondere einer CO₂-Niederdruckanlage (20 bar), in der das CO₂ in flüssiger Phase mit einer Temperatur von -18 °C bis -22 °C, insbesondere -20 °C, in einem isolierten Behälter (1) gelagert und mittels eines Kühlaggregates (3) auf dieser Temperatur gehalten und von dort mittels einer Verteilerleitung (5) mit einem Absperrventil (7) und einem Bereichsventil (9) zu einer Löschleitung (8) mit Löschdüsen (10) geführt wird,
**dadurch gekennzeichnet,**
**daß** das aus der Flüssigphase des Behälters (1) abgezogene Löschmittel innerhalb der Verteilerleitung (5) vom Behälter (1) bis zum Bereichsventil (9) gegen Kälteabstrahlung geschützt und somit das Löschmittel in der Verteilerleitung flüssig gehalten wird, und daß das sich in der Verteilerleitung bildende nach oben steigende CO₂-Gas dort abgezogen und in die Gasphase des Behälters zurückgeführt wird.

2. Verfahren nach Anspruch 1, **dadurch gekennzeichnet, daß** aus der Flüssigphase des Behälters (1) ein Teilstrom des flüssigen Löschmittels abgezogen und in die Verteilerleitung (5) geführt und gegen Kälteabstrahlung geschützt wird.

3. Verfahren nach Anspruch 1 oder 2, **dadurch gekennzeichnet, daß** die Feuerlöschanlage in einem Gleichdrucksystem mit einem Gasausgleich gefahren und das rückgeführte CO₂-Gas zusätzlich gekühlt wird.

4. Verfahren nach Anspruch 1 oder 3, **dadurch gekennzeichnet, daß** die Kühlung für den Löschmittelbehälter (1) und die Kühlung für das rückgeführte CO₂-Gas über eine Kaskadenschaltung gesteuert werden, wobei im Normalbetrieb die Steuerung beider Kühlaggregate mittels eines Pressostaten erfolgt.

5. Verfahren nach Anspruch 2, **dadurch gekennzeichnet, daß** der Teilstrom des flüssigen Löschmittels mittels einer CO₂-Pumpe (33,34) in einen Zwangsumlauf versetzt wird und somit eine Verbindung der Gas- und Flüssigkeitsphasen herstellt wird.

6. Verfahren nach Anspruch 5, **dadurch gekennzeichnet, daß** das CO₂ mittels zweier CO₂₋Pumpen (33,34) gefördert wird, die parallel geschaltet und separat absperrbar sind.

7. Feuerlöschanlage zur Durchführung der Verfahren nach den Ansprüchen 1 bis 6, mit einer tiefkalten Kohlensäure (CO₂) als Löschmittel, das in einem isolierten mit einem Kühlaggregat (3) verbundenen Behälter (1) gelagert ist, von dem eine mit einem Tauchrohr (6), einem Absperrventil (7) und einem Bereichsventil (9) versehene Verteilerleitung (5) zu einer Löschleitung (8) mit Löschdüsen (10) abgeht, und der Behälter (1) mit einer Füll-Leitung (11) für das Löschmittel und einer Rückgasleitung (13) versehen ist,
**dadurch gekennzeichnet,**
**daß** die Verteilerleitung (5) vom Behälter (1) bis zum Bereichsventil (9) mit einer Isolierung (21) versehen und an der höchsten Stelle der Verteilerleitung (5) eine Gas-Rückführleitung (17) angeschlossen ist, deren anderes Ende in die Gasphase (22) des Löschmittelbehälters (1) geführt ist.

8. Feuerlöschanlage nach Anspruch 7, **dadurch gekennzeichnet, daß** ein Tauchrohr (27) aus der Flüssigphase (23) des Löschmittelbehälters (1) geführt und an eine Bypassleitung (24) angeschlossen ist, deren freies Ende in die Verteilerleitung (5) geführt und mit einer Isolierung (26) versehen ist.

9. Feuerlöschanlage nach Anspruch 8, **dadurch gekennzeichnet, daß** an der höchsten Stelle der Verteilerleitung (5) eine Gasrückführleitung (17) mit Absperrventil (18) angeschlossen und mit einem in die Gasphase (22) des Löschmittelbehälters (1) geführten Entnahmerohres (40) verbunden ist.

10. Feuerlöschanlage nach einem der Ansprüche 7 bis 9, **dadurch gekennzeichnet, daß** in die Gasrückführleitung (17a,17b) ein Wärmetauscher (32) eingebaut ist.

11. Feuerlöschanlage nach einem der Ansprüche 7 und 10, **dadurch gekennzeichnet, daß** in die Bypassleitung (24) eine CO₂-Pumpe (33) eingebaut ist.

12. Feuerlöschanlage nach Anspruch 11, **dadurch gekennzeichnet, daß** die Bypassleitung (24) über Pumpenleitungen (35 und 36) mit zwei CO₂-Pumpen (33,34) versehen ist, die einzeln abschaltbar und mit einer Isolierung (26a) versehen sind.

## Claims

1. Method for operating a fire suppression installation with cryogenic carbon dioxide (CO₂) as the fire suppressing agent, in particular a CO₂ low pressure installation (20 bar), where the CO₂ is stored in an insulated container (1) in liquid phase at a temperature between -18 °C and -22 °C, especially -20 °C, and held at that temperature by means of a cooling aggregate (3) and from where it is conveyed through a distribution line (5) comprising a shut-off valve (7) and an area valve (9) to a fire suppression line (8) comprising fire suppression nozzles (10),
**characterized in**
**that**, within the distribution line (5) from the container (1) to the area valve (9), the fire suppressing agent drawn from the liquid phase in the container (1) is protected from cold radiation, whereby the fire suppressing agent is kept liquid in the distribution line, and that the rising CO₂ gas forming in the distribution line is drawn off there and returned to the gaseous phase in the container.

2. Method of claim 1, wherein a partial flow of the liquid fire suppressing agent is drawn from the liquid phase in the container (1), conveyed into the distribution line (5) and protected against cold radiation.

3. Method of claim 1 or 2, wherein the fire suppression installation is operated in a balanced pressure system with gas compensation and the returned CO₂ gas is cooled additionally.

4. Method of claim 1 or 3, wherein the cooling for the fire suppressing agent container (1) and the cooling for the returned CO₂ gas are controlled through a cascaded circuit, where, in normal operation, both cooling aggregates are controlled through a pressurestat.

5. Method of claim 2, wherein a CO2 pump (33, 34) causes a forced circulation of the partial flow of the liquid fire suppressing agent, thereby establishing a connection between the gaseous and liquid phases.

6. Method of claim 5, wherein the CO₂ is conveyed by two CO₂ pumps (33, 34) that are connected in parallel and may be shut off separately.

7. Fire suppression installation for executing the method of claims 1 to 6, comprising cryogenic carbon dioxide (CO₂) as the fire suppressing agent stored in an insulated container (1) connected to a cooling aggregate (3), from which container a distribution line (5), comprising a plunger tube (6), a shut-off valve (7) and an area valve (9), branches to a fire suppression line (8) with fire suppression nozzles (10), the container (1) being provided with a filling line (11) for the fire suppressing agent and a return gas line (13),
**characterized in**
**that** the distribution line (5) is provided with a insulation (21) from the container (1) to the area valve (9) and a gas return line (17) is connected at the highest point of the distribution line (5), the other end of the return line extending into the gaseous phase (22) in the fire suppressing agent container (1).

8. Fire suppression installation of claim 7, wherein a plunger tube (27) extends from the liquid phase (23) in the fire suppressing agent container (1) and is connected to a bypass line (24) whose free end extends into the distribution line (5) and is provided with an insulation (26).

9. Fire suppression installation of claim 8, wherein a gas return line (17) comprising a shut-off valve (18) is connected to the highest point of the distribution line (5) and to a draw-off pipe (40) extending into the gaseous phase (22) in the fire suppressing agent container (1).

10. Fire suppression installation of one of claims 7 to 9, wherein a heat exchanger (32) is installed in the gas return line (17a, 17b).

11. Fire suppression installation of one of claims 7 and 10, wherein a CO₂ pump (33) is installed in the bypass line (24).

12. Fire suppression installation of claim 11, wherein the bypass line (24) is provided with two CO₂ pumps (33, 34) through pump lines (35 and 36), said pumps being adapted to be switched off individually and being provided with an insulation (26a).

## Revendications

1. Procédé pour faire fonctionner une installation d'extinction d'incendie avec un gaz carbonique (CO₂) à basse température comme agent d'extinction, en particulier une installation de CO₂ à basse pression (20 bar) dans laquelle le CO₂ est stocké en phase liquide à une température de -18 °C à -22 °C, en particulier à -20 °C, dans un réservoir (1) isolé et est maintenu à cette température au moyen d'un groupe frigorifique et de là, est amené au moyen d'une conduite de distribution (5) comprenant un robinet d'arrêt (7) et une vanne sectorielle (9) jusqu'à une conduite d'extinction (8) comprenant des têtes d'extinction (10),
**caractérisé**
**en ce que** l'agent d'extinction soutiré de la phase liquide du réservoir (1) est protégé dans la conduite de distribution (5) depuis le réservoir (1) jusqu'à la vanne sectorielle (9) contre la dissipation du froid et l'agent d'extinction est ainsi maintenu liquide dans la conduite de distribution et en ce que le gaz CO₂ se formant dans la conduite de distribution et montant vers le haut y est soutiré et renvoyé dans la phase gazeuse du réservoir.

2. Procédé selon la revendication 1, **caractérisé en ce qu'**un courant partiel de l'agent d'extinction liquide est soutiré de la phase liquide du réservoir (1) et est amené dans la conduite de distribution (5) et est protégé contre la dissipation du froid.

3. Procédé selon la revendication 1 ou 2, **caractérisé en ce que** l'installation d'extinction d'incendie est pilotée dans un système en équipression avec équilibrage de gaz et le gaz CO₂ renvoyé est en outre refroidi.

4. Procédé selon la revendication 1 ou 2, **caractérisé en ce que** le refroidissement pour le réservoir (1) d'agent d'extinction et le refroidissement du gaz CO₂ renvoyé est piloté par l'intermédiaire d'un montage en cascade, le pilotage des deux groupes frigorifiques ayant lieu au moyen d'un pressostat en service normal.

5. Procédé selon la revendication 2, **caractérisé en ce que** le courant partiel de l'agent d'extinction liquide est mis en circulation forcée au moyen d'une pompe (33, 34) à CO₂ et qu'une communication des phases gazeuse et liquide est ainsi établie.

6. Procédé selon la revendication 5, **caractérisé en ce que** le CO₂ est transporté au moyen de deux pompes à CO₂ (33, 34) qui sont montées en parallèle et peuvent être arrêtées séparément.

7. Installation d'extinction d'incendie pour mettre en oeuvre le procédé selon les revendications 1 à 6, avec un gaz carbonique (CO₂) à basse température comme agent d'extinction qui est stocké dans un réservoir (1) isolé, relié à un groupe frigorifique (3), duquel réservoir part une conduite de distribution (5) équipée d'un tube plongeur (6), d'un robinet d'arrêt (7) et d'une vanne sectorielle (9) pour arriver à une conduite d'extinction (8) avec des têtes d'extinction (10), et le réservoir (1) est équipé d'une conduite de remplissage (11) pour l'agent d'extinction et d'une conduite descendante de gaz (13),
**caractérisé**
**en ce que** la conduite de distribution (5) est pourvue d'une isolation depuis le réservoir (1) jusqu'à la vanne sectorielle (9), et une conduite de renvoi du gaz (17) est raccordée à l'endroit le plus haut de la conduite de distribution (5) et son autre extrémité arrive dans la phase gazeuse (22) du réservoir (1) d'agent d'extinction.

8. installation d'extinction d'incendie selon la revendication 7, **caractérisée en ce qu'**un tube immergé (27) est guidé hors de la phase liquide (23) du réservoir (1) d'agent d'extinction et est raccordé à une conduite de dérivation (24) dont l'extrémité libre est guidée dans la conduite de distribution (5) et est dotée d'une isolation (26).

9. Installation d'extinction d'incendie selon la revendication 8, **caractérisée en ce qu'**une conduite de renvoi du gaz (17) comprenant un robinet d'arrêt (18) est raccordée à l'endroit le plus haut de la conduite de distribution (5) et est reliée avec un tube de prélèvement (40) guidé dans la phase gazeuse (22) du réservoir (1) d'agent d'extinction.

10. Installation d'extinction d'incendie selon une des revendications 7 à 9, **caractérisée en ce qu'**un échangeur de chaleur (32) est incorporé dans la conduite de renvoi de gaz (17a, 17b).

11. Installation d'extinction d'incendie selon une des revendications 7 à 10, **caractérisée en ce qu'**une pompe à CO₂ est incorporée dans la conduite de dérivation (24).

12. Installation d'extinction d'incendie selon la revendication 11, **caractérisée en ce que** la conduite de dérivation (24) est pourvue par l'intermédiaire des conduites (35 et 36) de deux pompes (33, 34) à CO₂ qui peut être arrêtées séparément et sont pourvues d'une isolation (26a).
